# EUROPÄISCHE PATENTSCHRIFT

(11) **EP 1 167 238 B1**
(45) Veröffentlichungstag und Bekanntmachung des Hinweises auf die Patenterteilung: **11.05.2005**
(21) Anmeldenummer: 00113604.3
(22) Anmeldetag: 27.06.2000
(51) Int. Cl.: B65D 88/62

(54) **Faltwand-Container**
Container with foldable wall
Conteneur à cloison pliable

(43) Veröffentlichungstag der Anmeldung: 02.01.2002
(73) Patentinhaber: Hamburger Patent Schmiede GmbH, 21079 Hamburg (DE)
(72) Erfinder: Metternich, Heinz-Rüdiger c/o R. Metternich, 21079 Hamburg (DE)
(74) Vertreter: DIEHL GLAESER HILTL & PARTNER

(56) Entgegenhaltungen:
- EP-A- 0 051 107
- EP-A- 0 980 836
- GB-A- 2 229 423

## Beschreibung

Die Erfindung bezieht sich auf einen Faltwand-Container (Wechselbehälter) mit Seitenöffnungen, Ecksäulen sowie stimseitigen Verriegelungsöffnungen, wobei der Container ein- oder beidseitig über seine gesamte Erstreckung zu öffnende Seitenwände und Türflügel besitzt, die einschließlich ihrer Halterungen auf der ganzen Länge verschiebbar sind.

Über etwa vier Jahrzehnte hat der Container seine große Bedeutung als Frachtbehälter bestätigt. Zunächst für den Seeverkehr ausgelegt, hat er inzwischen auch die übrigen Frachtwege erreicht. Seine modularen Abmessungen und die international festgeschriebenen Sicherheitsbestimmungen, überwacht durch Klassifikationsgesellschaften, haben den Container auch konstruktiv an viele Ladebedürfnisse angepasst. Neben dem vorwiegend genutzten Trockenfracht-Container gibt es zahlreiche Varianten, wie Bulk-, Open Top-, Tank-, Kühl-Container etc.

Es ist bekannt, Container und Wechselbehälter mit Seitenwandtüren auszustatten. Es ist weiterhin bekannt, Frachtbehälter mit ganz zu öffnenden Seitenwänden zu bauen (EP 0 980 836 A2)

Durch die Erfindung sollen die folgenden Anforderungen an einen Container erfüllt werden:
1. das seitliche Be- und Entladen langer Ladeflächen,
2. das bequeme Be- und Entladen ohne Rampe,
3. das Be- und Entladen einzelner Sektionen,
4. das problemlose Laden langer Frachtkörper,
5. das seitliche Beladen von Transportgestellen und
6. das Laden sperriger Güter.

Dies wird dadurch erreicht, dass ein Faltwand-Container der eingangs genannten Art, dadurch gekennzeichnet ist, dass die Seitenöffnungen durch bewegbare Rungen unterteilt sind, die oben und unten verschiebbar gelagert sind und im unteren Bereich des Containers nach außen verschwenkbar sind, und dass die Türflügel jeweils an einer der Rungen angeschlagen sind.

Die Erfindung wird nachstehend anhand der Zeichnung beispielsweise erläutert.

Fig. 1 zeigt den unteren Bereich der Halterung einer Runge für einen Container gemäß der Erfindung in geschlossenem Zustand.

Fig. 2 zeigt den unteren Bereich der Halterung einer Runge für einen Container gemäß der Erfindung in geöffnetem Zustand.

Fig. 3 zeigt den oberen Bereich der Halterung einer Runge eines Containers gemäß der Erfindung in geschlossenem Zustand.

Fig. 4 zeigt den oberen Bereich der Halterung einer Runge eines Containers gemäß der Erfindung in geöffnetem Zustand.

In den Figuren 1 und 2 ist der untere Bereich eines Containers gemäß der Erfindung gezeigt und zwar das untere Längsprofil mit einer Laufschienenanordnung 12. In der Laufschiene laufen Rollen, die mit einer Gelenkverbindung 11 verbunden sind, die wiederum im unteren Bereich an einer Runge 10 befestigt ist.

Die Figuren 3 und 4 zeigen den oberen Bereich der Halterung der Runge 10 und zwar den oberen Dachrahmen mit einer Laufschieneneinrichtung 22, die über ein Gelenk 21 im oberen Bereich mit der Runge 10 verbunden ist.

Die Figuren 1 und 3 zeigen den geschlossenen Zustand, in welchem die Runge 10 an der Seitenfläche des Containers eine feste unveränderliche Lage einnimmt, weil Anschlagteile 30 so aneinanderliegen, dass eine Längsverschiebung der Runge 10 (senkrecht zur Papierebene) nicht möglich ist.

In den Figuren 2 und 4 ist die Runge 10 im unteren Bereich nach außen verschwenkt, so dass die Anschlagteile 30 voneinander freigekommen sind, so dass nunmehr die Runge 10 in Laufrichtung verschoben werden kann.

Die nicht gezeigten Türflügel sind jeweils an einer Runge 10 angeschlagen und somit zusammen mit den Rungen verschiebbar und nach außen verschwenkbar.

## Patentansprüche

1. Faltwand-Container mit Seitenöffnungen, Ecksäulen sowie stirnseitigen Verriegelungsöffnungen, wobei der Container ein- oder beidseitig über seine gesamte Erstreckung zu öffnende Seitenwände und Türflügel besitzt, die einschließlich ihrer Halterungen auf der ganzen Länge verschiebbar sind, **dadurch gekennzeichnet, dass** die Seitenöffnungen durch bewegbare Rungen (10) unterteilt sind, die oben und unten verschiebbar gelagert sind und im unteren Bereich des Containers nach außen verschwenkbar sind, und dass die Türflügel jeweils an einer der Rungen (10) angeschlagen sind.

2. Faltwand-Container nach Anspruch 1, **dadurch gekennzeichnet, dass** die Befestigung der Türflügel an den Rungen (10) und Ecksäulen erfolgt und die Türen oben und unten durch Gewindebolzen einstellbar und gesichert sind.

## Claims

1. Container with foldable walls comprising side openings, corner pillars as well as frontal locking openings, said container having sides walls and wings of doors to be opened on one side or both sides across its total extension, which, including their attachments, are slidable on the total length, **characterised in that** the side openings are divided by moveable posts (10), which are slidably supported at the top and at the bottom and can be swung outwardly in the bottom area of the container, and that the wings of doors are each attached to one of the posts (10).

2. Container with foldable walls according to claims 1, **characterised in that** the attachment of the wings of doors occurs at the posts (10) and the corner pillars, and that the doors can be adjusted and are secured by threaded bolts at the top and at the bottom.

## Revendications

1. Conteneur à cloison pliable avec des ouvertures latérales, des colonnes d'angle et des ouvertures frontales pouvant être verrouillées, qui comporte d'un côté ou de part et d'autre des parois latérales ouvrables sur toute la longueur du conteneur et des battants de porte déplaçables, ensemble avec leurs éléments de fixation, également sur toute la longueur du conteneur, **caractérisé en ce que** les ouvertures latérales sont subdivisées par des ranchers(10) mobiles, déplaçables à leur extrémité supérieure et à leur extrémité inférieure, pouvant pivoter vers l'extérieur dans la zone inférieure du conteneur, les battants de porte étant assemblés avec les ranchers (10).

2. Conteneur à cloison pliable selon la revendication 1 **caractérisé en ce que** les battants de porte sont fixés sur les ranchers (10) et les colonnes d'angle et **en ce que** les portes sont réglables et sécurisées en haut et en bas par des boulons filetés.
